# DEMANDE DE BREVET EUROPEEN

(11) **EP 2 275 744 A1**
(43) Date de publication de la demande: **19.01.2011**
(21) Numéro de dépôt: 09165829.4
(22) Date de dépôt: 17.07.2009
(51) Int. Cl.: F24B 9/00

(54) **Poele a haut rendement avec bouilleur incorpore**

(71) Demandeur: Thermic Investments S.A., 2419 Luxembourg (LU)
(72) Inventeur: Cyris, Rudy, B-5660, Couvin (BE)
(74) Mandataire: pronovem

(57) **Abrégé**

La présente invention se rapporte à un poêle à combustible solide du type à haut rendement (1), comprenant une chambre de combustion subdivisée en au moins deux zones, une zone basse (6) alimentée directement via une arrivée d'air primaire et une zone haute (4) alimentée via une arrivée d'air secondaire, ce dernier étant préchauffé dans un conduit en contact thermique avec la chambre de combustion, ainsi qu'un échangeur thermique avec un circuit de fluide caloporteur, appelé bouilleur (2), ledit bouilleur (2) étant situé essentiellement dans la chambre de combustion, **caractérisé en ce que** le bouilleur (2) se présente sous forme d'un premier conduit muni d'ailettes (3), disposé dans la zone haute (4) de la chambre de combustion.

## Description

### Objet de l'invention

La présente invention se rapporte à un poêle à bûches de bois, ou charbon, à haut rendement comportant une chambre de combustion à deux zones, associées respectivement à une arrivée d'air primaire et une arrivée d'air secondaire, et présentant au sein de la chambre de combustion un dispositif bouilleur étanche. Le bouilleur est un échangeur thermique dans lequel circule un fluide caloporteur (eau, huile, etc.).

### Etat de la technique

Actuellement, on trouve sur le marché des poêles à bois performants qui ont supplanté les poêles de conception ancienne, qui présentaient une seule chambre de combustion associée à une seule arrivée d'air, au niveau des bûches. Ces poêles anciens se caractérisaient par un rendement n'excédant pas 50% et par une émission d'imbrûlés élevée.

Les poêles performants se caractérisent par un rendement d'au moins 80% et par une émission faible d'imbrûlés en fonctionnement normal. Leur autonomie peut être d'au moins 15 heures.

D'autre part, on connaît des poêles à bois traditionnels 11 présentant une poche ou enveloppe appelée bouilleur 12, qui épouse la forme des parois arrière 13 et supérieure 14 de la chambre de combustion 15, et reliée de manière étanche à un circuit d'eau 16 (voir figures 1A et 1B). Ces poêles à bouilleur, outre leur fonction de chauffage d'une habitation (ou d'une pièce de celle-ci), apportent une source d'énergie complémentaire. Celle-ci peut être utilisée, en tant que telle, dans un système de chauffage central comportant un chauffage par des radiateurs ou des conduits disposés dans le sol et une production d'eau chaude sanitaire. Dans ce cas, le poêle avec bouilleur fait office de chaudière. Le bouilleur peut également être utilisé dans un système classique de chauffage central avec chaudière à mazout ou à gaz, où le bouilleur apporte une énergie d'appoint, tout comme par exemple un collecteur thermique solaire, via un ballon tampon.

Dans ce contexte, on connaît les poêle à bûches à haut rendement, par exemple commercialisés sous le nom de *Nestor Martin Woodbox® Technology* et brevetés notamment sous le N° EP 1 563 228 B1, qui présentent un conduit d'air secondaire permettant à l'air d'être préchauffé à 200°C au contact des parois arrière et supérieure du corps de chauffe, avant d'être réinjecté dans le haut de celui-ci. Au contact avec les matières imbrûlées par la combustion primaire, cet air réchauffé assure une post-combustion des particules polluantes et engendre le maintien d'une vitre propre. En particulier, quand les commandes d'air sont au minimum, seule la post-combustion devient visible et les flammes « dansent » pendant de longues minutes au-dessus des bûches.

La présence d'un bouilleur associé à un poêle à bois présente un certain nombre d'inconvénients. Tout d'abord, celui-ci occasionne un encombrement non négligeable, ce qui réduit la taille de la chambre de combustion, qui ne peut dès lors être alimentée qu'en bûches de taille réduite. D'autre part, le dispositif tel que décrit sur les figures 1A et 1B présente un montage compliqué et nécessite un nettoyage du poêle. En effet, d'une part, le poêle présente une chicane pour les gaz de combustion et, d'autre part, les poêles traditionnels ayant un rendement médiocre et une combustion incomplète, la surface externe de la poche d'échange thermique, qui est froide, a tendance à s'encrasser fortement suite au contact avec les flammes. C'est aussi particulièrement le cas lorsque le poêle fonctionne au ralenti. Une trappe de nettoyage doit donc être prévue à l'arrière du poêle.

Le montage d'un bouilleur dans un poêle à haut rendement actuel de type *Woodbox®* par exemple, qui présente une double paroi arrière destinée au réchauffement de l'air, permettrait de résoudre le problème de l'encrassement car la combustion y est fortement améliorée. Cependant, le montage par l'arrière y serait très compliqué voire impossible (nécessité de percer la double paroi, de prévoir une boutonnière pour l'insertion de la poche, etc.).

Le document GB 2 081 436 A divulgue un poêle à combustible solide conçu pour chauffer de l'eau ou de l'air passant dans un échangeur de chaleur sous forme d'un serpentin situé dans le passage des fumées dans la partie supérieure de la chambre de combustion.

Le document US-A-4,088,113 divulgue un poêle à bois destiné à chauffer l'eau d'une piscine, mais qui peut également être utilisé comme appareil de chauffage domestique. L'échangeur de chaleur, dans lequel circule l'eau à chauffer, est un serpentin horizontal en cuivre, situé dans la partie supérieure de la chambre de combustion. L'arrière de la chambre de combustion est pourvu de deux tubes de tirage pour amener de l'air secondaire au-dessus de la zone de combustion primaire, ce qui permet d'assurer une meilleure combustion des gaz lorsque le système fonctionne au ralenti.

### Buts de l'invention

La présente invention vise à s'affranchir des inconvénients de l'état de la technique.

En particulier, la présente invention vise à fournir un poêle à bois à haut rendement avec un bouilleur incorporé, dans lequel la puissance totale est augmentée par rapport à l'état de la technique pour un volume déterminé de l'appareil.

L'invention vise encore à fournir un appareil présentant une certaine flexibilité et/ou un montage aisé et rapide.

### Principaux éléments caractéristiques de l'invention

La présente invention se rapporte, selon les termes de la revendication 1, à à un poêle à combustible solide du type à haut rendement, comprenant une chambre de combustion subdivisée en au moins deux zones, une zone basse alimentée directement via une arrivée d'air primaire et une zone haute alimentée via une arrivée d'air secondaire, ce dernier étant préchauffé dans un conduit en contact thermique avec la chambre de combustion, ainsi qu'un échangeur thermique avec un circuit de fluide caloporteur, appelé bouilleur, ledit bouilleur étant situé essentiellement dans la chambre de combustion, **caractérisé en ce que** le bouilleur se présente sous forme d'un premier conduit muni d'ailettes, disposé dans la zone haute de la chambre de combustion.

Des modes d'exécution particuliers de l'invention reprennent, en combinaison avec les caractéristiques de la revendication 1, une ou plusieurs des caractéristiques additionnelles suivantes, énoncées dans les revendications dépendantes :
- les ailettes sont radiales et/ou axiales ;
- le conduit de préchauffage de l'air secondaire se présente sous la forme d'une enveloppe à double paroi disposée sur les faces arrière et supérieure de la chambre de combustion ;
- le bouilleur se compose d'au moins deux sections droites de tube à ailettes reliées entre elles et avec une arrivée et une sortie de fluide caloporteur disposées au niveau d'une paroi à simple ou double épaisseur de la chambre de combustion ;
- le bouilleur comporte en outre un second conduit muni d'ailettes disposé dans la zone basse de la chambre de combustion ;
- le second conduit possède une partie tubulaire comportant, en section transversale, des diamètres différents dans deux directions orthogonales et est configuré pour être mis en rotation autour de son axe, dans une position dépendant du combustible solide utilisé ;
- le poêle comprend, en guise de sole inférieure, une grille à herse dont la partie fixe vis-à-vis de la translation est constituée par ledit second conduit muni d'ailettes disposé dans la zone basse de la chambre de combustion.

La présente invention se rapporte également à un système de chauffage central avec optionnellement production d'eau chaude sanitaire, comprenant, en guise de chaudière, un poêle avec bouilleur comme décrit ci-dessus.

La présente invention se rapporte également à un système de chauffage central avec chaudière indépendante, comprenant, comme source d'énergie d'appoint de ladite chaudière indépendante, un poêle avec bouilleur comme décrit ci-dessus, le bouilleur étant relié à un ballon tampon du système.

La présente invention se rapporte enfin à l'utilisation d'un échangeur thermique se présentant sous la forme d'un conduit couvert d'ailettes radiales sur toute sa longueur, comme bouilleur dans un poêle à combustible solide à haut rendement.

### Brève description des figures

Les figures 1A et 1B, déjà mentionnées, représentent respectivement une vue en coupe et une vue en perspective d'un poêle à bois de première génération avec bouilleur, selon l'état de la technique.

Les figures 2A et 2B représentent respectivement une vue en élévation et une vue en perspective d'un échangeur thermique selon la présente invention.

Les figures 3A à 3C représentent respectivement des vues en élévation et en perspective d'un poêle à bois à haut rendement équipé d'un bouilleur selon la présente invention.

### Description détaillée de l'invention

Le principe utilisé selon la présente invention est de remplacer le bouilleur des poêles traditionnels sous forme d'une poche par un dispositif beaucoup moins encombrant bien que favorisant grandement l'échange thermique. Ce dispositif présente l'avantage de pouvoir être incorporé dans un poêle actuel à haut rendement.

Le choix s'est porté sur un tube ou un serpentin, par exemple de section circulaire, munis sur toute sa longueur utile d'ailettes radiales, ou perpendiculaires à l'axe du tube, afin d'augmenter l'échange thermique. Une forme d'exécution particulière du tube échangeur 2 à ailettes 3 est présentée sur les figures 2A et 2B. Une forme d'exécution à ailettes axiales, ou parallèles à l'axe du tube, entre également sous la définition de la présente invention.

Les figures 3A à 3c montrent un exemple de poêle à bois 1, dans lequel le tube ou le serpentin 2 à ailettes radiales 3 a été incorporé dans la partie haute 4 de la chambre de combustion (c'est-à-dire dans la zone de post-combustion pour un poêle à haut rendement). On voit sur les figures que les entrées et sorties d'eau 5 sont disposées au niveau d'un côté latéral du foyer, sans que cette disposition particulière soit limitative dans la définition de l'invention. Dans le dispositif des figures 3A à 3C, l'échangeur à eau comporte un serpentin à 4 sections droites de tube. Les coudes et raccordements sont disposés également à l'extérieur du foyer, au niveau des côtés latéraux.

L'utilisation d'un tube ou serpentin à ailettes radiales selon l'invention est très avantageuse. En effet, d'abord au niveau de la fabrication de l'échangeur proprement dit, celui-ci est fabriqué par une coulée simple (par ex. avec noyautage au sable) et la longueur de la coulée peut être aisément adaptée pour tenir compte de différentes dimensions de corps de chauffe à équiper, d'où un avantage en termes de flexibilité.

Ensuite, l'encombrement de l'échangeur dans la chambre de combustion peut être réduit drastiquement. En effet, la présence d'ailettes permet d'augmenter considérablement la surface d'échange et de compenser la diminution de taille du bouilleur. Des calculs ont montré que la réduction de l'encombrement pouvait aller jusqu'à 85%. En conséquence, la puissance utile récupérée étant proportionnelle à la charge de bois est fortement augmentée. Il en va de même de la puissance fournie au circuit d'eau, grâce à l'échange de chaleur.

Avantageusement encore, l'échangeur thermique selon l'invention peut être adapté à des corps de chauffe existants.

L'utilisation de l'échangeur thermique dans la chambre de combustion d'un poêle à haut rendement produit beaucoup moins d'encrassement, grâce à une post-combustion efficace. Il en résulte qu'une trappe de nettoyage n'est plus nécessaire.

Selon un mode d'exécution alternatif de l'invention, le tube ou serpentin à ailettes d'échange thermique comporte, outre la partie située dans le haut de la chambre de combustion, une seconde section, en série avec la première section décrite ci-dessus, se trouvant dans le fond de la chambre de combustion, cette seconde section pouvant dès lors se trouver à proximité des braises (non représenté). Ce mode d'exécution est particulièrement avantageux dans le cas où le poêle fonctionne au ralenti (par exemple pendant la nuit). Selon une autre variante encore, le serpentin étant globalement en position fixe, il peut comprendre dans sa partie inférieure mentionnée ci-dessus, un tuyau mobile, par exemple de section rectangulaire, qui permet d'optimiser, par un positionnement rotatif, l'échange thermique en fonction du combustible solide utilisé (bois ou charbon) - non représenté.

Selon encore une autre variante de l'invention, le poêle peut comprendre, en guise de sole inférieure de la chambre de combustion, une grille à herse dont la partie fixe est constituée par ledit second conduit muni d'ailettes disposé dans une zone basse 6 de la chambre de combustion (non représenté).

## Revendications

1. Poêle à combustible solide du type à haut rendement (1), comprenant une chambre de combustion subdivisée en au moins deux zones, une zone basse (6) alimentée directement via une arrivée d'air primaire et une zone haute (4) alimentée via une arrivée d'air secondaire, ce dernier étant préchauffé dans un conduit en contact thermique avec la chambre de combustion, ainsi qu'un échangeur thermique avec un circuit de fluide caloporteur, appelé bouilleur (2), ledit bouilleur (2) étant situé essentiellement dans la chambre de combustion, **caractérisé en ce que** le bouilleur (2) se présente sous forme d'un premier conduit muni d'ailettes (3), disposé dans la zone haute (4) de la chambre de combustion.

2. Poêle selon la revendication 1, **caractérisé en ce que** les ailettes (3) sont radiales.

3. Poêle selon la revendication 1, **caractérisé en ce que** les ailettes (3) sont axiales.

4. Poêle selon la revendication 1, **caractérisé en ce que** le conduit de préchauffage de l'air secondaire se présente sous la forme d'une enveloppe à double paroi disposée sur les faces arrière et supérieure de la chambre de combustion.

5. Poêle selon la revendication 1, **caractérisé en ce que** le bouilleur (2) se compose d'au moins deux sections droites de tube à ailettes (3) reliées entre elles et avec une arrivée et une sortie de fluide caloporteur (5) disposées au niveau d'une paroi à simple ou double épaisseur de la chambre de combustion.

6. Poêle selon la revendication 1, **caractérisé en ce que** le bouilleur (2) comporte en outre un second conduit muni d'ailettes (3) disposé dans la zone basse (6) de la chambre de combustion.

7. Poêle selon la revendication 6, **caractérisé en ce que** le second conduit possède une partie tubulaire comportant, en section transversale, des diamètres différents dans deux directions orthogonales et est configuré pour être mis en rotation autour de son axe, dans une position dépendant du combustible solide utilisé.

8. Poêle selon la revendication 6 ou 7, **caractérisé en ce qu'**il comprend, en guise de sole inférieure, une grille à herse dont la partie fixe vis-à-vis de la translation est constituée par ledit second conduit muni d'ailettes disposé dans la zone basse de la chambre de combustion.

9. Système de chauffage central avec optionnellement production d'eau chaude sanitaire, comprenant, en guise de chaudière, un poêle (1) avec bouilleur (2) selon la revendication 1.

10. Système de chauffage central avec chaudière indépendante, comprenant, comme source d'énergie d'appoint de ladite chaudière indépendante, un poêle (1) avec bouilleur (2) selon la revendication 1, le bouilleur (2) étant relié à un ballon tampon du système.

11. Utilisation d'un échangeur thermique se présentant sous la forme d'un conduit couvert d'ailettes radiales (3) sur toute sa longueur, comme bouilleur (2) dans un poêle à combustible solide à haut rendement.
